# FASCICULE DE BREVET EUROPEEN

(11) **EP 0 124 390 B1**
(45) Date de publication et mention de la délivrance du brevet: **16.06.1987**
(21) Numéro de dépôt: 84400574.4
(22) Date de dépôt: 21.03.1984
(51) Int. Cl.: F26B 17/10, F26B 13/02, F26B 3/18

(54) **Installation de traitement thermique de produits divisés**
Vorrichtung zur Wärmebehandlung von Teilchen-Material
Apparatus for heat-treating of particular material

(30) Priorité: 23.03.1983 FR 8304771
(43) Date de publication de la demande: 07.11.1984
(73) Titulaire: GAZ DE FRANCE, 75017 Paris (FR)
(72) Inventeur: Gaurier, Lionel Jacques Gilbert, F-95350 St. Brice sous Forêt (FR)
(74) Mandataire: Durand, Yves Armand Louis

## Description

La présente invention a pour objet une installation de traitement par voie thermique de produits divisés qui peuvent être solides, liquides ou pâteux.

On sait que les traitements thermiques de produits divisés ou granuleux à des températures diverses sont très nombreux. Ces traitements permettent par exemple de sécher du sable, d'effectuer la cuisson du gypse pour la fabrication de plâtre, ou encore d'effectuer la pyrolyse de pigments colorés, étant entendu que bien d'autres traitements thermiques peuvent être envisagés en fonction de la nature des produits divisés que l'on veut traiter et des résultats que l'on désire obtenir.

C'est ainsi que, par exemple, on a déjà proposé dans le document US-A-1 892 233 une installation de traitement thermique de produits divisés quelconques et qui comprend un dispositif de chauffage raccordé à des moyens d'alimentation en produit à traiter et à une enceinte de traitement thermique de ce produit qui présente une partie inférieure en forme de cyclone d'où sort le produit pour parvenir à une enceinte de refroidissement raccordée à une source d'air froid et dont la partie inférieure présente aussi une forme de cyclone.

Toutefois, une telle installation n'est pas de nature à donner des résultats très satisfaisants, tant au niveau de l'enceinte de traitement thermique des produits divisés et chauffés, qu'au niveau du traitement de ces produits dans l'enceinte de refroidissement en aval de l'enceinte citée en premier lieu. En d'autres termes, le traitement thermique peut s'avérer déficient aux deux niveaux précités, et une telle- installation ne peut pas être universelle, c'est-à-dire convenir pour toutes sortes de produits divisés, qu'ils soient solides, liquides ou pâteux.

La présente invention a pour but de remédier aux inconvénients ci-dessus en proposant une installation qui permet, sans limitation, le traitement par voie thermique à une température quelconque de tous types de produits divisés, et cela avec une excellente fiabilité de résultats et un coût qui demeure minime.

A cet effet, l'invention a pour objet une installation de traitement thermique de produits divisés quelconques et du type comprenant un moyen de chauffage raccordé à des moyens d'alimentation en produit à traiter et à une enceinte de traitement thermique de ce produit qui présente une partie inférieure en forme de cyclone d'où sort le produit pour parvenir à un refroidisseur raccordé à une source d'air froid et dont la partie inférieure présente aussi une forme de cyclone, caractérisée en ce que le moyen de chauffage est constitué par un brûleur à contre-rotation d'air comburant et de gaz combustible raccordé à un four constitué par une volute agencée à la partie supérieure de l'enceinte thermique, tandis que la source d'air froid est constituée par une boîte raccordée à la sortie de l'enceinte et comportant au moins deux arrivées d'air froid qui procurent dans la boîte un flux d'air à contre-rotation brassant et refroidissant les produits sortant de l'enceinte, ladite boîte étant raccordée à une volute agencée à la partie supérieure du refroidisseur.

On comprend donc que les produits divisés tourneront avec les gaz chauds, sous l'effet de la force centrifuge, dans la volute du four constituant la partie supérieure de l'enceinte de traitement thermique, ce qui augmentera le temps de contact entre le produit et les gaz chauds, et favorisera le traitement thermique. En même temps, la rotation du produit et des gaz chauds dans le four en volute augmentera l'effet de dépression axiale dans l'enceinte de traitement thermique pour finalement favoriser l'évacuation des gaz chauds à la partie supérieure du four, alors que les produits divisés et traités seront évacués en partie basse du cyclone. Le même type d'avantage que ci-dessus se retrouve sur le refroidisseur en raison de la présence d'une volute à sa partie supérieure. Cette volute améliore en effet le refroidissement du produit traité ainsi que la récupération de l'air réchauffé par ce produit.

Suivant une autre caractéristique de l'installation, le four en volute est raccordé aux moyens d'alimentation en produit à traiter par l'intermédiaire d'un échangeur indirect communiquant avec le four et formant chambre de préchauffage du produit injecté dans le brûleur.

Selon encore une autre caractéristique, la partie supérieure en volute du refroidisseur est raccordée au brûleur pour recycler l'air réchauffé sortant de ce refroidisseur avec l'air comburant parvenant à ce brûleur.

Suivant une autre caractéristique de l'installation, l'entrée du brûleur et de la boîte d'alimentation en air froid du refroidisseur sont respectivement équipés d'un conduit formant venturi et auquel est associée une buse d'injection d'air sous pression.

On précisera encore ici que la buse associée au brûleur débouche dans un espace recevant les produits à traiter sortant de l'échangeur indirect, tandis que la buse associée au refroidisseur débouche dans un espace recevant les produits sortant de l'enceinte thermique.

Mais d'autres caractéristiques et avantages de l'invention apparaîtront mieux dans la description détaillée qui suit et se réfère aux dessins annexés, donnés uniquement à titre d'exemple, et dans lesquels :
La figure 1 est une vue schématique en élévation d'une installation de traitement thermique conforme aux principes de l'invention ;
La figure 2 est une vue de dessus, avec arrachement partiel, de l'enceinte associée au brûleur, et du refroidisseur des produits divisés sortant de cette enceinte ;
La figure 3 est une vue agrandie et en coupe du système d'injection des produits divisés dans le brûleur ; et
La figure 4 illustre en élévation et coupe verticale un autre mode de réalisation de système d'injection, utilisé lorsque l'on désire traiter des produits semi-solides ou pâteux.

Suivant un exemple de réalisation, et en se reportant plus particulièrement aux figures 1 et 2, une installation de traitement thermique conforme aux principes de l'invention, comprend essentiellement un brûleur à gaz 1, des moyens, tels que par exemple une trémie 2, communiquant avec le brûleur 1 pour l'alimenter en produit divisé à traiter, une enceinte 10 de traitement thermique de ce produit et raccordée à la sortie du brûleur 1, et un refroidisseur 20 assurant le refroidissement du produit traité sortant de l'enceinte 10, et permettant de recueillir le produit refroidi dans un récipient quelconque 30.

Le brûleur 1 est d'un type en soi connu et a été décrit par exemple dans le FR-A-2 249 585 appartenant à la demanderesse et auquel on pourra se reporter. Brièvement parlant, le brûleur 1 comporte une enceinte métallique 3 formant, de part et d'autre d'une cloison 6, une boîte à gaz combustible 4 et une boîte à air comburant 5 qui pénètre dans une chambre de mélange 7 par des injecteurs 8 débouchant tangentiellement à la paroi 7a de la chambre 7. Ainsi, dans la chambre 7, s'effectue un mélange d'air comburant à contre-rotation avec du gaz combustible pénétrant dans ladite chambre par des orifices 9 ménagés dans la paroi 7a. Le brûleur 1 est bien sûr équipé d'un système d'allumage et d'un dispositif de sécurité de flamme, non représentés.

On a montré en 11 une conduite d'arrivée de gaz à la boîte à gaz 4 du brûleur 1 et équipée d'un appareil de mesure de débit 12. Une conduite 13 équipée d'un appareil quelconque 14 de mesure de débit est raccordée d'une part à une source d'air sous pression non représentée et d'autre part à l'entrée du brûleur 1 d'une façon qui sera décrite en détail ultérieurement, de façon à pouvoir injecter et faire passer au travers de la flamme développée dans ledit brûleur, les produits divisés à traiter provenant des moyens d'alimentation 2.

Suivant une caractéristique essentielle de l'invention, l'enceinte 10 qui permet de parfaire le traitement thermique du produit sortant du brûleur 1, est essentiellement constituée, à sa partie supérieure, par un four 15 présentant une configuration en volute 16 raccordée au brûleur 1 comme on le voit mieux sur la figure 2, et, à sa partie inférieure, par une partie cylindro-conique formant en quelque sorte un cyclone 17. Autrement dit, le four 15 forme une volute 16 élargie à la partie supérieure du cyclone 17 pour venir finalement se confondre avec ladite partie supérieure, comme on l'a montré en 18 sur la figure 2.

Les produits traités dans l'enceinte 10 sont recueillis dans une trémie 19 et sont acheminés par une conduite 21 d'air sous pression au refroidisseur 20. Ce dernier présente une structure générale identique au four-cyclone 15, 17. En d'autres termes, la partie.supérieure 22 du refroidisseur 20 présente une configuration spiralée ou en volute 23, tandis que la partie inférieure de ce refroidisseur est constituée par un élément cylindro-conique 24 formant en quelque sorte un cyclone. La partie supérieure 22 en volute 23 est, comme on le voit bien sur les figures 1 et 2, raccordée à une boîte 25 tout à fait comparable à la boîte à air 5 du brûleur 1. Plus précisément, la boîte 25 est munie d'orifices montrés schématiquement en 26 et débouchant tangentiellement dans la paroi 27 de la boîte, de sorte que l'air sous pression arrivant par la conduite 28 éventuellement équipée d'un appareil de mesure de débit 29, procure un flux d'air à contre-rotation dans ladite boîte, lequel flux brasse et refroidit les produits sortant de l'enceinte 10. Bien entendu, le refroidissement s'effectuera encore et de façon accélérée dans la partie supérieure en volute 23 du refroidisseur-cyclone 22, 24.

Les fumées ou gaz chauds sortant du four 15-cyclone 17 sont récupérés par une conduite 31 et passent dans un échangeur indirect 32 pour être finalement évacués en 33. Comme on le comprend en se reportant plus particulièrement à la figure 1, l'échangeur indirect 32 forme en quelque sorte une chambre de préchauffage du produit à traiter qui « traverse » les fumées chaudes provenant de l'enceinte 10.

La volute 23 du refroidisseur-cyclone 22, 24 est raccordée par une conduite 34 à la boîte à air 5 du brûleur 1 de façon à ainsi recycler l'air réchauffé sortant du refroidisseur avec l'air comburant dans ledit brûleur.

Comme on le voit mieux sur la figure 3, la conduite 13 se termine par une buse 35 d'injection d'air sous pression, laquelle buse débouche dans un espace 36 recevant les produits à traiter sortant de l'échangeur 32. Dans l'axe de la buse 35 est prévu un conduit 37 formant venturi 37a et réunissant l'espace 36 à l'entrée du brûleur 1. Le même agencement est réalisé à l'entrée de la boîte à air 25 du refroidisseur-cyclone 22, 24. En se reportant à la figure 1, on voit en effet un conduit formant venturi 38 raccordant la boîte à air 25 à un espace 39 recevant les produits traités et sortant de l'enceinte 10, tandis que dans ledit espace, débouche le conduit 21, comme cela est visible sur la figure 3.

L'installation qui vient d'être décrite est particulièrement adaptée au traitement thermique de produits solides pulvérulents, tels que par exemple le sable, les copeaux métalliques ou les produits minéraux divers.

Mais cette installation se prête tout à fait bien au traitement de produits pâteux divers, dans quel cas lesdits produits seront divisés avant injection au brûleur, à l'aide d'un dispositif de broyage, de découpage ou analogue et tel que celui représenté par exemple sur la figure 4. On retrouve sur cette figure un conduit 40 formant venturi et auquel est associée une buse 41 d'injection d'air pour acheminer le produit une fois divisé à l'entrée du brûleur 1 où il traversera la flamme développée dans ce brûleur. Mais, en amont du conduit 40, on prévoit un couteau rotatif et une grille repérés schématiquement et respectivement en 42 et 43. Au-dessus de ce couteau et de cette grille est montée une vis sans fin 44 entraînée en rotation par un moteur (non représenté) et permettant l'acheminement du produit pâteux provenant du conduit 45, au travers de la grille 43, comme cela se comprend. Ainsi, un produit pâteux finement divisé pourra être envoyé au brûleur 1. On ajoutera encore ici que l'on peut parfaitement traiter avec une installation conforme à l'invention des produits liquides qui seront pulvérisés en gouttelettes par des moyens connus avant de passer au travers de la flamme du brûleur 1, lesdites gouttelettes étant aspirées par un venturi et éjectées au travers de ladite flamme, comme on l'a décrit précédemment.

'Le fonctionnement de l'installation se déduit immédiatement de la description qui précède et sera brièvement donné ci-après en insistant sur les avantages procurés.

Le produit divisé et préchauffé par l'échangeur 32 passe au travers de la flamme du brûleur 1 pour ensuite suivre la trajectoire en spirale du four 15. Ainsi, l'homogénéisation et le temps de contact des produits divisés avec les fumées sont accrus, et la rotation des produits mélangés aux gaz chauds dans le four 15 augmente la dépression au centre du four-cyclone 15,17 de sorte que les fumées sont facilement récupérées par la conduite 31, alors que, après passage dans le four 15, les produits divisés tombent dans le cyclone 17 et sont repris par le refroidisseur-cyclone 22, 24. Etant donné la structure sensiblement identique du refroidisseur-cyclone 22, 24 et du four-cyclone 15, 17, on obtient une efficacité de refroidissement comparable à l'efficacité du traitement thermique effectué précédemment.

On a donc réalisé suivant la présente invention une installation permettant un traitement thermique efficace, fiable et peu onéreux de produits très divers y compris des produits pâteux à forte cohésion.

L'invention n'est nullement limitée au mode de réalisation décrit et illustré qui n'a été donné qu'à titre d'exemple. C'est ainsi que l'on peut prévoir un revêtement en béton réfractaire ou autre matière à l'intérieur du four-cyclone. Egalement, les raccordements des divers éléments de l'installation peuvent être effectués selon toute manière appropriée quelconque.

## Revendications

1. Installation de traitement thermique de produits divisés quelconques et du type comprenant un moyen de chauffage raccordé à des moyens (2) d'alimentation en produit à traiter et à une enceinte (10) de traitement thermique de ce produit qui présente une partie inférieure (17) en forme de cyclone d'où sort le produit pour parvenir à un refroidisseur (20) raccordé à une source d'air froid et dont la partie inférieure (24) présente aussi une forme de cyclone, caractérisée en ce que le moyen de chauffage est un brûleur (1) à contre-rotation d'air comburant et de gaz combustible raccordé a un four (15) constitué par une volute (18) agencée à la partie supérieure de l'enceinte thermique (10), tandis que la source d'air froid est constituée par une boîte (25) raccordée à la sortie de l'enceinte (10) et comportant au moins deux arrivées d'air froid (26) qui procurent dans la boîte (25) un flux d'air à contre-rotation brassant et refroidissant les produits sortant de l'enceinté (10), ladite boîte étant raccordée à une volute (23) agencée à la partie supérieure (22) du refroidisseur (20).

2. Installation selon la revendication 1, caractérisée en ce que le four (15) en volute (18) est raccordé aux moyens (2) d'alimentation en produit à traiter par l'intermédiaire d'un échangeur indirect (32) communiquant avec le four (15) et formant chambre de préchauffage du produit injecté dans le brûleur (1).

3. Installation selon la revendication 1 ou 2, caractérisée en ce que la partie supérieure (22) en volute (23) du refroidisseur (20) est raccordée au brûleùr (1) pour recycler l'air réchauffé sortant de ce refroidisseur avec l'air comburant parvenant à ce brûleur.

4. Installation selon l'une des revendications 1 à 3, caractérisée en ce que les entrées du brûleur (1) et de )a boîte (25) d'alimentation en air froid du refroidisseur (20) sont respectivement équipées d'un conduit formant venturi (37, 38) et auquel est associée une buse (35, 21) d'injection d'air sous pression.

5. Installation selon l'une des revendications précédentes, caractérisée en ce que la buse (35) associée au brûleur (1) débouche dans un espace (36) recevant les produits à traiter sortant de l'échangeur indirect (32), tandis que la buse (21) associée au refroidisseur (20) débouche dans un espace (39) recevant les produits sortant de l'enceinte thermique (10).

## Claims

1. Installation of heat treatment of any sort of divided products and of the type comprising a heating means connected with product feeding means (2) to be treated and with an enclosure (10) of heat treatment of that product which exhibits a cyclone-shaped lower part (17), from where the product is coming out to arrive to a cooler (20) connected with a source of cold air and the lower part (24) of which exhibits a cyclone shape too, characterized in that the heating means is a burner (1) in counter-rotation of combustive air and of combustible gas connected with an oven (15) made up of a volute (16) mounted at the top part of the thermal enclosure (10), whereas the source of cold air is made up of a cap (25) connected with the exit of the enclosure (10) and comprising at least two cold air inlets (26) which provide in the cap (25) an air flow in counter-rotation mixing and cooling down the products coming out from the enclosure (10), the said cap being connected with a volute (23) mounted at the top part (22) of the cooler (20).

2. Installation according to claim 1, characterized in that the volute (16)-shaped oven (15) is connected with the product feeding means (2) to be treated through the medium of an indirect exchanger (32) communicating with the oven (15) and forming a chamber for preheating of the product injected in the burner (1).

3. Installation according to claim 1 or 2, characterized in that the volute-shaped (23) top part (22) of the cooler (20) is connected to the burner (1) to recycle the heated air coming out from that cooler with the combustive air arriving to that burner.

4. Installation according to one of claims 1 to 3, characterized in that the inlets of the burner (1) and of the cap (25) of feeding in cold air of the cooler (20) are respectively equipped with a pipe forming a venturi (37, 38) and with which is associated an injection nozzle (35, 21) of forced air.

5. Installation according to one of the preceding claims, characterized in that the injection nozzle (35) associated with the burner (1) comes out into a space (36) receiving the products to be treated coming out from the indirect exchanger (32), whereas the nozzle (21) associated with the cooler (20) comes out into a space (39) receiving the products coming out from the thermal enclosure (10).

## Patentansprüche

1. Anlage für thermische Behandlung von beliebigen geteilten Produkten mit einem mit den Zuführungsmitteln (2) der zu verarbeitenden Produkte und mit einem Raum (10) zur thermischen Behandlung dieses Produktes verbundenen Heizmittel, welcher Raum einen zyklonenförmigen unteren Teil (17) aufweist, aus dem das Produkt austritt, um zu einem mit einer Kaltluftquelle verbundenen Kühler (20) zu gelangen, dessen unterer Teil (24) auch eine Zyklonform aufweist, dadurch gekennzeichnet, dass das Heizmittel ein Brenner mit Gegenlauf von die verbrennungsbewirkende Luft und von Brenngas ist, der mit einem Ofen (15) verbunden ist, der aus einem an dem oberen Teil des thermischen Raumes (10) angeordneten spiralförmigen Gehäuse (16) besteht, während die Kaltluftquelle aus einer mit dem Ausgang des Raumes (10) verbundenen Kasten (25) mit mindestens zwei Kaltluftzuführungen (26) besteht, die in dem Kasten (25) einen Gegenlauf-Luftfluss erzeugen, der die aus dem Raum (10) austretenden Produkte durchrühren und kühlen, wobei die besagte Kapsel mit einem an dem oberen Teil (22) des Kühlers (20) angeordneten spiralförmigen Gehäuse (23) verbunden ist.

2. Anlage nach Anspruch 1, dadurch gekennzeichnet, dass der Ofen (15) in Spiralform (16) über einen indirekten Tauscher (32) mit den Mitteln (2) für die Einspeisung von zu bearbeitenden Produkt verbunden ist, wobei der Tauscher 32 in Verbindung mit dem Ofen (15) ist und eine Vorheizkammer des in den Brenner (1) eingeblasenen Produktes bildet.

3. Anlage nach Anspruch 1 oder 2, dadurch gekennzeichnet, dass der spiroidale (23) ober Teil (22) des Kühlers (20) mit dem Brenner (1) verbunden ist, um die aus diesem Kühler austretende geheizte Luft mit der zu diesem Brenner fliessenden verbrennungsbewirkende Luft in den Arbeitsprozess zurückzuführen.

4. Anlage nach einem der vorstehenden Ansprüche 1 bis 3, dadurch gekennzeichnet, dass die Ausgänge des Brenners (1) und dem Kasten (25) zur Speisung des Kühlers (20) mit Kaltluft jeweils mit einem Venturirohr (37, 38) ausgerüstet sind und dem eine Düse (35, 21) zum Einblasen von unter Druck stehender Luft zugeordnet ist.

5. Anlage nach einem der vorstehenden Ansprüche, dadurch gekennzeichnet, dass die dem Brenner (1) zugeordnete Düse (35) in einen Raum (36) mündet, der die zu behandelnden aus dem indirekten Tauscher (32) austretenden Produkte empfängt, während die dem Kühler (20) zugeordnete Düse (21) in einen Raum (39) mündet, der die aus dem thermischen Raum (10) austretenden Produkte empfängt.
